# EUROPÄISCHE PATENTSCHRIFT

(11) **EP 0 324 383 B1**
(45) Veröffentlichungstag und Bekanntmachung des Hinweises auf die Patenterteilung: **04.08.1993**
(21) Anmeldenummer: 89100184.4
(22) Anmeldetag: 07.01.1989
(51) Int. Cl.: F24C 3/12, F16K 27/06

(54) **Multigassystem mit Mehrfachhähnen und einem Schnellkopplungssystem**
Gas system with several gas cocks and snap couplings
Système de gaz à plusieurs robinets et raccords rapides

(30) Priorität: 11.01.1988 ES 8800041 U
(43) Veröffentlichungstag der Anmeldung: 19.07.1989
(73) Patentinhaber: Casuso, D.Jose Gomez, E-39004 Santander (ES)
(72) Erfinder: Casuso, D.Jose Gomez, E-39004 Santander (ES)
(74) Vertreter: Klöpsch, Gerald, Dr.-Ing. Patentanwalt

(56) Entgegenhaltungen:
- EP-A- 0 205 655
- AT-B- 200 513
- DE-C- 3 540 514
- ES-U- 287 704
- FR-A- 895 980

## Beschreibung

Die Erfindung betrifft ein Multigassystem nach dem Oberbegriff des Anspruchs 1. Dieses umfaßt eine Reihe hochentwickelter technischer Vorteile, die als solche eine erhebliche Verringerung der Herstellungskosten und Herstellungszeiten bedeutet, was wiederum naturgemäß zu einer deutlichen Senkung der Verkaufspreise für diese Artikel führt.

Zur Zeit werden die Ventilgruppen, über die das Gas zu den Brennern der Gasherde, der Heizgeräte oder irgendwelcher anderer Einrichtungen gelangt, die für mehr als einen Verwendungszweck eingesetzt werden, wie auch die Verteilung dieses Gases in Form stationärer und starrer Monoblock-Systeme hergestellt, so daß sie als Folge dieser Unbeweglichkeit bei der Herstellung kein breites Anwendungsfeld finden können.

Aus der FR - A - 859 980 ist es bekannt, die einzelnen Gashähne in einem Monoblock anzuordnen die damit den vorgegebenen Abstand voneinander einnehmen müssen.

Nachteilig hieran ist, daß der Abstand der einzelnen Gashähne durch den Monoblock vorgegeben ist und nicht geändert werden kann. Die Gasleitung ist in den Monoblock integriert. Deshalb ist für jeden Einsatzzweck ein separater Monoblock erforderlich und außerdem müssen die einzelnen Gashähne dicht in den Monoblock eingepaßt werden, wodurch dessen Montage erschwert wird.

Dieses Problem tritt auch bei der EP-A-0 205 655 auf. Hier sitzen ebenfalls die einzelnen Gashähne mit gleichen Abständen in einem Formkörper. Diese Abstände werden ebenfalls fest vorgegeben und können nicht geändert werden.

Nachteilig hieran ist insbesondere, daß die geschraubten Muffen eng tolerierte Längenabmessungen besitzen müssen, damit der vorgesehene O-Ring seiner Dichtfunktion gerecht wird. Deshalb ist auch die Montage der Gashähne relativ schwierig.

In der EP-A-0 205 655 wird ein kompakter Komplex aus Multigas-Ventilen beschrieben, die gegenseitig über eine Gewindemuffe und O-Ringe angepaßt werden können, die die Abdichtung der Verbindungen begünstigen. Ein solches Verbindungsverfahren ist jedoch umständlich, zumal bei der Herstellung mit großer Präzision gearbeitet werden muß, um die Antriebsschäfte der Ventile parallel zueinander auszurichten, denn der Abstand zwischen den antriebsschäften dieser Ventile ist stets ein starrer Abstand.

Aufgabe der Erfindung ist, das bekannte Multigassystem so weiterzubilden, daß nicht nur die Montage vereinfacht wird, sondern auch die o.g. Nachteile des Standes der Technik vermieden werden.

Diese Aufgabe wird gelöst durch die kennzeichnenden Merkmale des Anspruchs 1.

Durch die vorliegende Erfindung wurden nun all jene Mängel beseitigt, die bei der EP-A-0 205 655, wie auch davor, bestanden haben, und es wurden Gas-Ventilkomplexe einfacher Konzeption entwickelt, die untereinander durch Leitungen jedweder Länge und somit anpassungsfähig an jede Konfiguration, verbunden werden können, wobei durch einen Schnelldruckverschluß die Verbindung zwischen den Ventilen, nachdem sie in dem betreffenden Anwendungsfall montiert worden sind, erheblich erleichtert wird.

Um nun den Wesensinhalt der vorliegenden Erfindung ausführlicher zu beschreiben, sei auf die beigefügten Zeichnungen verwiesen, wo als mögliches Beispiel, und ohne daß damit alle Möglichkeiten erschöpft sein würden, einige vorzugsweise Formen der Verwirklichung des Erfindungsgedankens dargestellt werden.

Abbildung 1 zeigt eine Grundrißansicht von oben eines solchen Ventilelements mit parallelem Gasaustritt oder on-line mit dem Antriebsschaft, unter besonderer Betonung der Ebenee A-A′.

Abbildung 2 zeigt das gleiche Ventil der Abbildung 1 im Querschnitt der Schnittebene A-A′.

Abbildung 3 zeigt die Verbindung von vorzugsweise drei Ventilen untereinander über das Schnellkopplungssystem.

Abbildung 4 zeigt eine Grundrißansicht von oben eines Ventilelements gemäß der vorliegenden Erfindung, mit einem Gasaustritt senkrecht zum Antriebsschaft, unter Hervorhebung der Ebene B-B′.

Abbildung 5 zeigt das in der Abbildung 4 dargestellte Ventil im Querschnitt durch die Schnittebene B-B′.

Abbildung 6 zeigt die wahlweise Verbindung von drei Ventilen ähnlich jenen, die in Abbildung 4 dargestellt worden sind.

In den vorstehend erwähnten Abbildungen 1 und 2 werden die Draufsicht und die Querschnittsansicht des Ventilelements mit einem Gasaustritt parallel und on-line zu dem Antriebsschaft aufgezeigt. Dabei ist 1 der besagte Schaft, der über den Zwischenkörper 2 an das zentrale Element des Ventils 3 gebunden ist. Dieser Schaft verfügt über ein Sicherheits-Antriebssystem, das den Antrieb dieses Systems nur über oder bei einer Druckeinwirkung des Schafts nach innen nach Überwindung der Rückholfederkraft 4 ermöglicht, wodurch es dem Schaft gelingt, das Verschlußelement 5 zu drehen, das im mittleren Bereich 6 durchbrochen ist und das an einen seitlichen Abschnitt 7 angebunden ist, der die Aufgabe hat, den Durchgang von der Hauptgasführung 8 bis zur Ausgangsleitung 9 zu ermöglichen, die bis zu deren Einsatz in Verbindung mit dem Brenner anschließbar ist.

In der Position 10 wird die Regelschraube für den Mindestgasdurchsatz bzw. die Pilotflamme dargestellt, die die Ausgangsleitung 11 abdrosselt und die, je nach stärkerem oder geringerem Anzug, einen stärkeren oder geringeren Gasdurchsatz in Verbindung mit dem Mindestdurchsatz für den Gasaustritt bewirkt, oder bis zu einem feststehenden Minimum über die vorgesehene Öffnung.

In Abbildung 3 wird die Verbindung dreier Ventile 12, 13 und 14 dargestellt, wenngleich eine Verbindung auch mit einer größeren Anzahl von Ventilen möglich ist. Die Verbindung untereinander erfolgt dabei über die Leitungen 15 bis 18, deren Länge variabel gestaltet werden kann und die unter Druck an den Ventilkörpern 12, 13 und 14 befestigt werden. Auf diese Art und Weise erfolgt diese Verbindung sicherer und schneller, ohne einen Einschraubvorgang oder eine Verbindung über Befestigungsflansche oder sonstige bis heute bekannte Befestigungselemente.

Bei den Abbildungen 4 und 5 handelt es sich um eine Draufsicht und eine Querschnittsansicht durch die Ebene B-B′, wo der Gasaustritt 18 senkrecht zum Antriebsschaft 19 angeordnet ist. Wie bei den vorausgegangenen Abbildungen wird dieser Schaft 19 über den oberen Körper 20 festgehalten und paßt sich oben an den zentralen Körper des Ventils 21 an. Dieser Schaft 19 verdrängt bei seiner Kreisbewegung das Verschlußelement 22, das im äußersten Abschnitt durchbrochen ist und lehnt sich über die seitliche Leitung 24 an die seitliche Stirnfläche an, wodurch eine Verbindung zwischen der Hauptgas-Versorgungsleitung 27 und der Ausgangsleitung zum Verbraucher 18 hergestellt werden kann.

Die Position 25 zeigt die Regelschraube für den Mindestgasdurchsatz an den Verbraucher, wie z.B. der Pilotflamme oder irgendeiner anderen Gas-Mindestverbrauchsstelle usw. Diese Schraube 25 erschwert, je nach ihrem Anzug, mehr oder weniger den Gasdurchgang durch die Leitung 26 bzw. bis zu einem im voraus festgelegten Minimum dank einer zu diesem Zweck eingearbeiteten Öffnung.

In Abbildung 6 wird die Verbindung - vorzugsweise 3 Ventilkomplexe 28, 29 und 30 - über die Kupplungsmuffen 31 bis 34 dargestellt; diese werden an den Ventilkörper über ein Schnellkopplungssystem angeschlossen, das den Anschluß an die Trennung der Ventile untereinander erheblich erleichtert, nachdem die Ventile bereits an das Gehäuse des Herds für den Einsatz angeschlossen sind. Diese Kopplungsmuffen können in jeglicher beliebigen Länge oder Konfiguration ausgebildet werden und werden nur durch die Sicherheitsnormen eingeschränkt, die in den jeweiligen Gesetzesverordnungen der Länder enthalten sind.

Somit kann, wie man hieraus erkennt, die Verbindung zwischen den Ventilen in erster Linie in dem jeweils gewünschten Abstand vorgenommen werden, zu welchem Zweck man die besagten mehr oder weniger langen Zwischenverbindungsmuffen anzubringen hat; zweitens ist es nicht erforderlich, die Ventilkomplexe parallel oder in der gleichen Ebene anzuordnen, denn indem man die Muffen entsprechend anordnet, können sie entsprechend angepaßt werden. Drittens kann eine unbestimmte Anzahl von Ventilen für den praktischen Einsatz vorgesehen werden, da diese ja keinen starren und kompakten Monoblock darstellen. Schließlich kann dank des Zwischenverbindungssystems der einzelnen Ventile untereinander, der Anschluß und die endgültige Konzeption des gesamten Komplexes durch eine erhebliche Zeit- und Materialeinsparung bewerkstelligt werden, was zu einem wesentlichen Vorteil im Vergleich zu den Verfahren und Elementen führt, die nach dem derzeitigen Stand der Technik üblicherweise zum Einsatz gelangen.

## Patentansprüche

1. Multigassystem bestehend aus einfachen Ventilelementen (12-14; 28-30) in Form mehrerer Gashähne, welche über gasdichte Muffen (31-34) miteinander verbunden sind, wobei jedes Ventilelement einen Ventilkörper (3,21) aufweist, der eine Durchgangsöffnung für die Gashauptleitung besitzt,
**dadurch gekennzeichnet,** daß
die Ventilelemente ohne gemeinsamen Montageblock lediglich durch die Muffen (31-34) verbunden sind, und das die Muffen die Durchgangsöffnungen der Ventilelemente mit Schnelldruck-Verschlußsystemen gasdicht miteinander verbinden.

2. Multigassystem nach Anspruch 1,
**dadurch gekennzeichnet,** daß
sich die Muffen (31-34) in ihren Längenabmessungen unterscheiden.

3. Multigassystem nach Anspruch 1 oder 2,
**dadurch gekennzeichnet,** daß
die Ventilelemente (12-14; 28-30) in mehreren Ebenen angeordnet sind.

4. Multigassystem nach einem der Ansprüche 1 bis 3,
**dadurch gekennzeichnet,** daß
die Schnelldruck-Verschlußsysteme an den Ventilelementen (12-14; 28-30) anbringbar oder von diesen lösbar sind, nachdem sich die Ventilelemente an ihrem Einsatzort befinden.

## Claims

1. A multigas-system consisting of simple valve elements (12-14; 28-30) in the form of several gas taps connected with one another via gas-tight sleeves (31-34), each valve element having a valve body (3,21) which has a flow opening for the gas main characterized in that said valve elements are connected merely by said sleeves (31-34) without a common assembly block and that the sleeves connect said flow openings of the valve elements in a gas-tight manner by means of quick acting press-closure systems.

2. The multigas-system according to claim 1 characterized in that the sleeves (31-34) differ in their lengths.

3. The multigas-system according to claim 1 or 2 characterized in that the valve elements (12-14; 28-30) are arranged on several levels.

4. The multigas-system according to any one of claims 1 to 3 characterized in that the quick-action press-closure systems may be connected to and disconnected from the valve elements (12-14; 28-30) after said valve elements have been arranged at their place of use.

## Revendications

1. Système multigaz constitué d'éléments de vanne simple (12-14; 23-30) sous forme de plusieurs robinets à gaz qui sont assemblés les uns aux autres par des manchons étanches au gaz (31-34), dans lequel chaque élément de vanne comprend un corps de vanne (3, 21) qui possède un orifice de passage pour la conduite de gaz principale, caractérisé en ce que les éléments de vanne sont assemblés simplement par les manchons (31-34) sans bloc de montage commun et que les manchons assemblent les uns aux autres les orifices de passage des éléments de vanne de manière étanche au gaz par des éléments de fermeture rapide à pression.

2. Système multigaz selon la revendication 1, caractérisé en ce que les manchons (31-34) diffèrent par leurs dimensions longitudinales.

3. Système multigaz selon la revendication 1 ou 2, caractérisé en ce que les éléments de vanne (12-14; 23-30) sont disposés dans plusieurs plans.

4. Système multigaz selon l'une des revendications 1 à 3, caractérisé en ce que les systèmes de fermeture rapide à pression peuvent être montés sur les éléments de vanne (12-14; 23-30) ou être démontés de ceux-ci après que les éléments de vanne se trouvent à leur lieu d'utilisation.
